# EUROPÄISCHE PATENTSCHRIFT

(11) **EP 0 438 109 B1**
(45) Veröffentlichungstag und Bekanntmachung des Hinweises auf die Patenterteilung: **26.04.1995**
(21) Anmeldenummer: 91100392.9
(22) Anmeldetag: 15.01.1991
(51) Int. Cl.: B26D 7/01, B26D 7/06

(54) **Trennvorrichtung für im wesentlichen quaderförmige Körper aus tiefgefrorenen Lebens- oder Futtermitteln**
Device for cutting frozen food blocks
Dispositif pour découper en morceaux des blocs de produits alimentaires congelés

(30) Priorität: 16.01.1990 DE 4001050
(43) Veröffentlichungstag der Anmeldung: 24.07.1991
(73) Patentinhaber: HEINZ NIENSTEDT MASCHINENFABRIK GMBH, D-45721 Haltern (DE)
(72) Erfinder: Kehrel, Siegfried, W-4358 Haltern (DE)
(74) Vertreter: Cohausz & Florack Patentanwälte

(56) Entgegenhaltungen:
- DE-C- 431 145
- NL-C- 74 082
- US-A- 2 638 133

## Beschreibung

Die Erfindung bezieht sich auf eine Trennvorrichtung für im wesentlichen quaderförmige Körper aus tiefgefrorenen Lebens- oder Futtermitteln, bestehend aus einem Fördertisch mit seitlichen Anschlagschienen, die einen zu einem oder mehreren Trennelementen führenden Führungskanal für die Körper bilden und die über ein Getriebe miteinander derart gekuppelt sind, daß sie gegen die Kraft einer Feder gleichmäßig auseinanderspreizbar sind.

Bei einer bekannten Trennvorrichtung dieser Art (DE-A-24 44 139) sind die seitlichen Anschlagschienen von jeweils einer Parallelogrammführung getragen. In den ortsfesten Schwenkachsen eines verschwenkbaren Hebelarms einer jeden Parallelogrammführung ist ein Zahnsegment gelagert, das starr mit dem verschwenkbaren Hebelarm gekuppelt ist. Die Zahnsegmente gegenüberliegender Parallelogrammführungen stehen miteinander im Eingriff und bilden das Getriebe, das die gleichmäßige entgegengesetzte Bewegung der beiden Anschlagschienen gewährleistet. Dadurch wird erreicht, daß jeder der zu trennenden quaderförmigen Körper beliebiger Breite zentriert den Trennelementen zugeführt wird.

Eine solche Trennvorrichtung hat sich in der Praxis in mehr als einem Jahrzehnt bewährt. Nachteilig ist allein der nicht unerhebliche konstruktive Aufwand für die Parallelogrammführungen und das die diese kuppelnde Getriebe.

Neben der vorstehend beschriebenen Vorrichtung ist aus der niederländischen Patentschrift NL-C-74082 eine Einrichtung zum Bespritzen und Schneiden von Kuchen bekannt, bei der die Kuchenbleche mittels seitlich verschiebbarer Schienen auf einem Tisch zentriert werden können. Zu diesem Zweck greifen an den Schienen befestigte Stifte durch Ausnehmungen des Tisches hindurch in schräg zur Mittellinie des Tisches ausgerichtete Führungsschlitze einer unterhalb des Tisches angeordneten Führungskulisse ein, die mittels einer manuell betätigbaren Spindel koaxial zu dem Tisch verschiebbar ist. Ein Verschieben der Kulisse löst dabei eine seitliche Bewegung der Schienen aus, die durch die Bewegung der Stifte in den Führungsschlitzen erzwungen wird.

Der Nachteil der bekannten Vorrichtung besteht zum einen darin, daß für die seitliche Bewegung der Schienen eine aufwendige Kulissenführung erforderliche ist, für deren Verschiebbarkeit unterhalb des Tisches ein großer Freiraum erforderlich ist. Dies führt neben der Gefahr einer frühzeitigen Verschmutzung zu Problemen bei der Aufstellung und Abstützung derartiger Vorrichtung, wenn mit dieser schwere Blöcke verarbeitet werden sollen. Darüber hinaus ist die bekannte Vorrichtung nicht zum Gebrauch in einer automatisierten Verarbeitung geeignet, da bei der bekannten Vorrichtung das Verstellen der Schienen aufgrund des dazu eingesetzten Spindeltriebes und der Kulissenführung relativ viel Zeit beansprucht.

Der Erfindung liegt die Aufgabe zugrunde, eine Trennvorrichtung der eingangs genannten Art zu schaffen, die mit geringerem konstruktiven Aufwand als bei der bekannten Trennvorrichtung die Zentrierung der den Trennelementen zuzuführenden quaderförmigen Körper gewährleistet.

Diese Aufgabe wird durch eine Trennvorrichtung mit den Merkmalen des Anspruchs 1 gelöst.

Bei der Erfindung ist die im Stand der Technik aufwendige Parallelogrammführung durch eine einfache lineare Parallelführung ersetzt. Durch die Kupplung der Gleitzapfen an die Steuerwelle ist gewährleistet, daß ohne Verkantung jede Anschlagschiene exakt parallel verschoben wird.

Nach einer vorteilhaftigen Ausgestaltung der Erfindung sind die Kupplungsglieder auf der Steuerwelle drehfest sitzende Hebel. Die gegensinnige Bewegung der beiden Steuerwellen läßt sich auf einfache Art und Weise dadurch erreichen, daß die Hebel der einen Steuerwelle über Lenker mit dem einen Arm eines zweiarmigen Hebels und die Hebel der anderen Steuerwelle über Lenker mit dem anderen Arm des zweiarmigen Hebels verbunden sind.

Im folgenden wird die Erfindung anhand einer Zeichnung näher erläutert, die eine Trennvorrichtung in schematischer Darstellung zeigt. Im einzelnen zeigen:
- Fig. 1: eine Trennvorrichtung in Aufsicht **und**
- Fig. 2: die Trennvorrichtung gemäß Figur 1 im Querschnitt nach der Linie I-I der Figur 1.

Die Trennvorrichtung weist einen Fördertisch 1 auf, auf dem zwei Anschlagschienen 2,3 abstandsveränderlich gelagert sind. Die beiden Anschlagschienen 2,3 bilden zwischen sich einen Führungskanal für einen im wesentlichen quaderförmigen Körper 4, insbesondere aus tiefgefrorenem Lebensmittel. Dieser Körper 4 wird bei seinem Transport in Pfeilrichtung 5 von im Transportweg zwischen den Anschlagschienen 2,3 liegenden Trennelementen 6,7, zum Beispiel Bandsägen, längsgeteilt. Dabei sorgen in noch zu beschreibender Weise die seitlichen Anschlagschienen 2,3 dafür, daß jeder Körper 4 beliebiger Breite zentriert den Trennelementen 6,7 zugeführt wird.

Jede Anschlagschiene 2,3 ist von zwei rückseitigen Gleitzapfen 8-11 getragen, die in auf dem Fördertisch 1 positionierten Böcken 12-15 verschiebbar gelagert sind. Die Anschlagschienen 2,3 sind rückseitig von Druckfedern 16,17 beaufschlagt, die an Widerlagern 18,19 abgestützt sind.

Unterhalb des Fördertisches 1 parallel zu jeder Anschlagschiene 2,3 erstreckt sich eine Steuerwelle 20,21, die in Böcken 22-25 drehbar gelagert ist. Auf jeder Steuerwelle 20,21 sitzt im Bereich der Lagerböcke 12,14 ein einarmiger und im Bereich der Böcke 13,15 ein zweiarmiger Hebel 26,27, der mit dem zugehörigen Gleitzapfen 8-11 gekuppelt ist. Die zweiarmigen Hebel 26,27 sind außerdem über Lenker 28,29 mit einem zweiarmigen Hebel 30 verbunden, der in einem Lagerbock 31 an der Unterseite des Fördertisches 1 gelagert ist.

Durch die Druckfedern 16,17 wird auf die Anschlagschienen 2,3 eine Kraft ausgeübt, die die Tendenz hat, die beiden Anschlagschienen 2,3 aufeinanderzu zu bewegen. Über die antriebsmäßige Kupplung der beiden Anschlagschienen 2,3 können diese aber nur gemeinsam und gleichmäßig eine Bewegung durchführen, so daß jeder Körper 4 zentriert wird.

Die Länge der Anschlagschienen 2,3 richtet sich nach der Länge der zu trennenden Körper. Wenn die Körper regelmäßig über ihre Länge unterschiedlich breit sind, ist es von Vorteil, die Anschlagschienen 2,3 kürzer als die Länge der Körper auszubilden, weil dann eine individuellere Anpassung an die Körper und damit eine bessere Zentrierung erreicht wird.

## Patentansprüche

1. Trennvorrichtung für im wesentlichen quaderförmige Körper (4) aus tiefgefrorenen Lebens- oder Futtermitteln, bestehend aus einem Fördertisch (1) mit seitlichen Anschlagschienen (2,3), die einen zu einem oder mehreren Trennelementen (6,7) führenden Führungskanal für die Körper (4) bilden und die über ein Getriebe (26-30) miteinander derart verkoppelt sind, daß sie gegen die Kraft einer Feder (16,17) gleichmäßig auseinander spreizbar sind, **dadurch gekennzeichnet,**
- daß jede seitliche Anschlagschiene (2,3) mit Gleitzapfen (8-11) in Lagerböcken (12-15) quer zum Führungskanal verschiebbar gelagert ist,
- daß die Gleitzapfen (8-11) einer jeden Anschlagschiene (2,3) mit jeweils einer längs jeder Anschlagschiene (2,3) verlaufenden Steuerwelle (20,21) unter Zwischenschaltung von Koppelgliedern (26,27) verbunden sind, welche die Drehbewegung der jeweiligen Steuerwelle (20,21) in eine Linearbewegung der Gleitzapfen (8-11) wandeln, und
- daß die den Anschlagsschienen (2,3) zugeordneten Steuerwellen (20,21) über weitere Koppelglieder (28-30) miteinander derart verbunden sind, daß sie gemeinsam eine gegensinnige Bewegung ausführen.

2. Trennvorrichtung nach Anspruch 1,
**dadurch gekennzeichnet,** daß die Kupplungsglieder (26,27) auf der Steuerwelle (20,21) ortsfest sitzende Hebel sind.

3. Trennvorrichtung nach Anspruch 2,
**dadurch gekennzeichnet,** daß die Hebel (26,27) der einen Steuerwelle (20) mit einem Lenker (26) mit dem einen Arm eines zweiarmigen Hebels (30) und die Hebel (27) der anderen Steuerwelle (21) über einen Lenker (29) mit dem anderen Arm des zweiarmigen Hebels (30) verbunden sind.

## Claims

1. A parting device for substantially parallelipipedic bodies (4) of deep-frozen foodstuffs or feedstuffs, comprising a conveyor table (1) having lateral stop rails (2, 3) which form a guide channel for the bodies (4) which extends to one or more parting elements (6, 7) and are so interconnected via a transmission (26-30) that they can be uniformly expanded apart against the force of a spring (16, 17) characterized in
- that each lateral top rail (2, 3) is mounted in bearing blocks (12-15) for displacement transversely of the guide channel,
- that the sliding pins (8-11) of each stop rail (2, 3) are connected via connecting members (26, 27) to a control shaft (20, 21) extending along each stop rail (2, 3) and transform the rotational movement of the control shaft (20, 21) into a linear movement of the sliding pins (8-11), and
- that the control shafts (20, 21) of the two stop rails (2, 3) are so connected via further connecting members (28-30) that they move simultaneously to opposite hands.

2. A parting device according to claim 1, characterized in that the connecting members (26, 27) are levers disposed rigidly on the control shaft (20, 21).

3. A parting device according to claim 2, characterized in that the levers (26, 27) of one control shaft (20) are connected via a link (26) to one arm of a two-armed lever (30), the levers (27) of the other control shaft (21) being connected via a link (29) to the other arm of the two-armed lever (30).

## Revendications

1. Dispositif de séparation pour des corps sensiblement parallélépipédiques (4) constitués de denrées alimentaires ou de produits de fourrage, constitué d'une table transporteuse (1) munie de rails de butée latéraux (2, 3) qui forment un canal de guidage pour les corps (4) jusqu'à un ou plusieurs éléments de séparation (6, 7) et qui sont accouplés ensemble par l'intermédiaire d'un mécanisme (26-30) de telle sorte qu'ils puissent s'écarter régulièrement l'un de l'autre contre la force d'un ressort (16, 17), caractérisé en ce que
- chaque rail de butée latéral (2, 3) est monté coulissant transversalement au canal de guidage au moyen de tourillons de glissement (8-11) dans des oreilles (12-15) formant palier,
- les tourillons de glissement (8-11) associés à chaque rail de butée (2, 3) sont reliés à un arbre de commande (20, 21) qui s'étend le long de chaque rail de butée (2, 3), par interposition d'éléments d'accouplement (26, 27) et qui transforme le mouvement de rotation de chaque arbre de commande (20, 21) en un mouvement linéaire des tourillons de glissement (8-11) et,
- les arbres de commande (20, 21) associés au rail de butée (2, 3) sont reliés l'un à l'autre par des éléments d'accouplement (28-30) de telle sorte qu'ils exécutent ensemble des mouvements de sens contraires.

2. Dispositif selon la revendication 1 caractérisé en ce que les éléments d'accouplement (26, 27) sont des leviers fixés sur l'arbre de commande (20, 21).

3. Dispositif selon la revendication 2, caractérisé en ce que l'un des leviers (26, 27) de l'un (20) des arbres de commande est relié à un arbre d'un second levier (30) à deux bras par l'intermédiaire d'un tirant (28), et le second levier (27) de l'autre arbre de commande (21) est relié à l'autre bras d'un levier (30) à deux bras par l'intermédiaire d'un tirant (29).
